# EUROPÄISCHE PATENTSCHRIFT

(11) **EP 2 683 506 B1**
(45) Veröffentlichungstag und Bekanntmachung des Hinweises auf die Patenterteilung: **30.05.2018**
(21) Anmeldenummer: 12712535.9
(22) Anmeldetag: 08.03.2012
(51) Int. Cl.: B21H 7/18, B21B 1/08

(54) **VERFAHREN UND VORRICHTUNG ZUM HERSTELLEN EINES METALLISCHEN BANDES**
PROCESS AND DEVICE FOR PRODUCING A METALLIC STRIP
PROCÉDÉ ET DISPOSITIF DE FABRICATION D'UN RUBAN MÉTALLIQUE

(30) Priorität: 10.03.2011 AT 3292011
(43) Veröffentlichungstag der Anmeldung: 15.01.2014
(73) Patentinhaber: Voestalpine Krems GmbH, 3500 Krems an der Donau (AT)
(72) Erfinder: SEYR, Alfred, A-3125 Statzendorf (AT); BIEGEL, Phillipp, A-3500 Krems (AT)
(74) Vertreter: Jell, Friedrich
(86) Internationale Anmeldenummer: PCT/AT2012/000053
(87) Internationale Veröffentlichungsnummer: WO 2012/119166

(56) Entgegenhaltungen:
- EP-A1- 0 692 320
- DE-A1- 3 622 926
- DE-A1- 10 156 087
- IT-B- 1 236 307
- JP-A- 2 182 339
- JP-A- 7 195 105
- JP-A- 59 163 005
- JP-A- 60 006 234

## Beschreibung

Die Erfindung betrifft ein Verfahren zum Herstellen eines metallischen Bandes mit wenigstens zwei in Längsrichtung des Bandes verlaufenden Streifen unterschiedlicher Stärke mit Hilfe von Walzen, zwischen denen das Band durchgeführt und dabei durch einen Walzvorgang ein Streifen verringerter Stärke erzeugt wird.

Die Erfindung betrifft des Weiteren eine Vorrichtung zum Herstellen eines metallischen Bandes mit wenigstens zwei in Längsrichtung des Bandes verlaufenden Streifen unterschiedlicher Stärke mit Walzen, zwischen denen im Betrieb das Band durchgeführt und dabei durch einen Walzvorgang wenigstens ein Streifen verringerter Stärke erzeugt wird, wobei Arbeitswalzen an wenigstens einem Planetenrad gelagert sind und das Planetenrad eine Drehrichtung aufweist, die beim Walzvorgang der Förderrichtung des Bandes entgegengesetzt ist, und mit einem Antrieb zum Fördern des Bandes durch die Walzen.

Ein derartiges Verfahren ist beispielsweise aus der DE 101 56 087 A1 bekannt. Dabei besteht jedoch das Problem, dass beim Walzen derartiger Bänder das Band beim Umformen sowohl in die Länge als auch in die Breite umgeformt wird. Während das Umformen in die Breite in diesen Fällen erwünscht ist, bereitet der Anteil der Umformung in die Länge erhebliche Probleme, da der Streifen mit der größeren Stärke, der nicht oder weniger umgeformt wird, keine oder eine geringere Längenausdehnung erfährt als der stärker umgeformte Streifen, was zu Verwerfungen bzw. zu einer Wellung des Bandes führt, sodass das Band anschließend noch aufwendig geglättet bzw. gerichtet werden muss.

Eine gattungsgemäße Vorrichtung ist beispielsweise aus der IT-B-1236307 bekannt.

Der Erfindung liegt daher die Aufgabe zugrunde, ein Verfahren und eine Vorrichtung zu schaffen, bei dem es zu geringeren Verwerfungen bzw. Wellungen kommt.

Diese Aufgabe wird bei einem Verfahren der eingangs genannten Art dadurch gelöst, dass an einem Planetenrad gelagerte Arbeitswalzen durch eine Drehung des Planetenrads beim Walzvorgang in die der Förderrichtung des Bandes entgegengesetzte Richtung bewegt werden. Bei einer Vorrichtung der eingangs genannten Art wird diese Aufgabe dadurch gelöst, dass in Förderrichtung des Bandes vor dem Planetenrad ein Werkzeug zum Erzeugen eines Einstichs angeordnet ist. Bei der Erfindung wird der wenigstens eine Streifen mit einem Planetenrad entgegen der Bewegungsrichtung des Bandes gewalzt. Dies hat zur Folge, dass der gewalzte Streifen primär in die Breite und zu einem im Vergleich zum Stand der Technik wesentlich geringeren Anteil in die Länge umgeformt wird, sodass es zu wesentlich weniger Verwerfungen bzw. Wellungen des Bandes kommt.

Mit der Erfindung können nicht nur Bänder hergestellt werden, welche im wesentlich nur aus zwei Streifen mit konstanter, unterschiedlicher Stärke bestehen, sondern auch solche, bei denen einzelne Streifen, quer zur Förderrichtung des Bandes gesehen, eine stufenförmige, jedenfalls diskontinuierlich zu- oder abnehmende Stärke aufweisen. Außerdem können Bänder hergestellt werden, bei denen zum Beispiel eine oder mehrere Nuten unterschiedlicher Breite oder Stärke in ein Band gewalzt werden.

Mit der Erfindung können nicht nur Bänder mit Streifen mit stückweise konstanter Dicke quer zur Bandlaufrichtung hergestellt werden, sondern auch Streifen mit konkaven Ausnehmungen oder kontinuierlichen Dickenübergängen. Es müssen lediglich eine geeignet geformte Arbeitswalze und die dazu passenden Sonnen- und Planetenräder eingesetzt werden.

Die Erfindung kann außerdem nicht nur zum Bearbeiten ursprünglich flacher Bänder mit konstanter Stärke, sondern auch zum Weiterverarbeiten von halbfertigen Bändern bzw. Profilen verwendet werden, bei denen wenigstens ein in Längsrichtung des Profils verlaufender Streifen unterschiedlicher Stärke mit Hilfe von Walzen hergestellt wird, zwischen denen das Profil durchgeführt und dabei durch einen Walzvorgang ein Streifen verringerter Stärke erzeugt wird.

Um sowohl das Fließen des Metalls in die Breite zu ermöglichen als auch um einen exakten Übergang zwischen zwei nebeneinanderliegenden Streifen unterschiedlicher Stärke zu schaffen, ist bei der Erfindung bevorzugt vorgesehen, dass vor dem Walzen wenigstens ein Einstich, vorzugsweise ein keilförmiger Einstich, im Bereich einer Abstufung zwischen zwei Streifen hergestellt wird. Dieser Einstich kann entweder durch plastische Verformung des Bandes, beispielsweise mit einem den Einstich in das Band drückenden Rad, oder durch einen spanabhebenden Bearbeitungsvorgang, beispielsweise mit einem Fräser oder einem Hobel, hergestellt werden.

Um die Lebensdauer der durch die starke Umformung beanspruchten Arbeitswalzen zu erhöhen, kann in einer weiteren bevorzugten Ausführungsform der Erfindung nach Schaffung dieses keilförmigen Einstichs jede Arbeitswalze von der Flanke leicht freigestellt sein. Dadurch reduziert sich sowohl die Reibung als auch der Druck auf die Kanten der Arbeitswalzen.

In einer bevorzugten Ausführungsform der Erfindung ist auch eine gezielte Manipulation der Dicke des Streifens in Bandlaufrichtung möglich. Dazu ist es erforderlich, sowohl über geeignete Zustellvorrichtungen den Walzspalt maßgenau zu kontrollieren als auch die Einstiche mit der Zustellung der Planetenwalzen zeitlich exakt zu synchronisieren, wobei die Bandgeschwindigkeit in jedem Fall zu berücksichtigen ist. Die dem Umformvorgang nachfolgenden Kalibrierwalzen müssen in diesem Fall auch ständig nachgestellt werden, wobei dann nur mehr der ausgewalzte dünnere Streifen nachgewalzt wird.

Das Band kann in einer weiteren bevorzugten Ausführungsform der Erfindung in wenigstens zwei aufeinander folgenden Walzvorgängen gewalzt werden. Dies kann beispielsweise dann von Vorteil sein, wenn der zu walzende Streifen entweder relativ breit ist oder die zu reduzierende Stärke des Streifens sehr groß ist, sodass ein zwei- oder mehrstufiges Walzverfahren vorteilhaft ist.

Wenn auf beiden Seiten des Bandes eine Abstufung hergestellt werden soll, kann das Band in einer Ausführungsform der Erfindung mit zwei auf gegenüberliegenden Seiten des Bandes angeordneten Arbeitswalzen gewalzt werden.

Nach der primären Umformung durch die entgegen der Bandlaufrichtung bewegten Arbeitswalzen kann in einer weiteren bevorzugten Ausführungsform der Erfindung ein entsprechendes Richtwalzenpaar vorgesehen sein. Diese Richtwalzen sollen die minimale Welligkeit nach dem Eingriff der Arbeitswalze auf das erwünschte Anforderungsprofil reduzieren.

Um die starke Umformung im Bereich der Arbeitswalzen zu unterstützen, kann eine Vorrichtung zur teilweisen Erwärmung des Bandes im umzuformenden Bereich des Bandes vorgesehen sein. Diese Erwärmung kann in einer bevorzugten Ausführungsform der Erfindung zum Beispiel induktiv erfolgen.

Weitere bevorzugte Ausführungsformen der Erfindung sind Gegenstand der übrigen Unteransprüche.

Weitere Merkmale und Vorteile der Erfindung ergeben sich aus der nachfolgenden Beschreibung bevorzugter Ausführungsbeispiele der Erfindung unter Bezugnahme auf die angeschlossenen Zeichnungen. Es zeigt:
- Fig. 1: ein schematisches Bild einer Anlage mit einer erfindungsgemäßen Walzvorrichtung mit anschließender Umformanlage,
- Fig. 2: ein schematisches Bild einer Anlage mit einer erfindungsgemäßen Walzvorrichtung zur Herstellung von Platinen,
- Fig. 3: ein schematisches Bild einer Anlage mit einer erfindungsgemäßen Walzvorrichtung im Coil-to-Coil Betrieb,
- Fig. 4: ein schematisches Bild einer Anlage mit einer erfindungsgemäßen Walzvorrichtung, bei der die Dickenreduktion auf einem vorgeformten Profil erfolgt,
- Fig. 5: ein schematisches Bild einer Anlage mit einer erfindungsgemäßen Walzvorrichtung, wobei die Profile aus Platinen als Ausgangsmaterial gewalzt werden,
- Fig. 6: ein schematisches Bild einer Anlage mit einer erfindungsgemäßen Walzvorrichtung, bei der vorgeformte Profile an einer bestimmten Stelle dickenreduziert ausgewalzt werden,
- Fig. 7: eine erste Ausführungsform einer erfindungsgemäßen Walzvorrichtung im Schrägriss,
- Fig. 8: eine Draufsicht auf die Ausführungsform gemäß Fig. 7,
- Fig. 9: einen Querschnitt durch die Ausführungsform von Fig. 7,
- Fig. 10: eine Detailansicht eines Einstichs und einer Freistellung einer Arbeitswalze,
- Fig. 11: mögliche Formen der Arbeitsrollen mit der beispielsweisen Einbauform in einem Planetenrad,
- Fig. 12: einen Längsschnitt durch eine zweite Ausführungsform einer erfindungsgemäßen Walzvorrichtung,
- Fig. 13: eine Draufsicht auf die Ausführungsform von Fig. 12,
- Fig. 14: einen Längsschnitt durch eine dritte Ausführungsform einer erfindungsgemäßen Walzvorrichtung,
- Fig. 15: zwei Ausführungsformen von Werkzeugen zum Herstellen eines Einstichs,
- Fig. 16: eine dritte Ausführungsform eines Werkzeugs zum Herstellen eines Einstichs,
- Fig. 17: eine vierte Ausführungsform einer erfindungsgemäßen Walzvorrichtung in Draufsicht,
- Fig. 18: eine fünfte Ausführungsform einer erfindungsgemäßen Walzvorrichtung in Draufsicht,
- Fig. 19: eine sechste Ausführungsform einer erfindungsgemäßen Walzvorrichtung in Draufsicht und
- Fig. 20: eine siebente Ausführungsform einer erfindungsgemäßen Walzvorrichtung in Schnittdarstellung.

In Fig. 1 ist schematisch eine Anlage mit einer erfindungsgemäßen Walzvorrichtung 1 dargestellt.

Ein metallisches Band 2, beispielsweise ein Stahlband, wird von einer Spule 3 abgezogen und der Walzvorrichtung 1 mit einem Antrieb 34 durch eine vorgelagerte Heizstation 4 zugeführt. Nach der Walzvorrichtung 1 durchläuft das gewalzte Band 2 eine Kühlstation 5 und dann eine Profiliereinrichtung 6, in welcher das gewalzte Band 2 beispielsweise in ein U-förmiges oder kastenförmiges Querschnittsprofil 2' umgeformt wird. Das Profil 2' wird im dargestellten Ausführungsbeispiel anschließend mit einer Säge 7 in Profilstücke 8 abgeschnitten.

Mit der Erfindung können aber auch Bleche, Profile, Platinen oder andere Teile mit einer begrenzten Länge bearbeitet werden, die der Walzvorrichtung einzeln zugeführt werden, und die im Rahmen der Erfindung ebenfalls als Band bezeichnet werden können.

In den Fig. 2 bis 6 sind weitere Anwendungsfälle der erfindungsgemäßen Vorrichtung dargestellt. Die erfindungsgemäße Vorrichtung kann dabei am Anfang einer Umformstrecke stehen (Fig. 1), aber auch an deren Ende (Fig. 4), oder auch an einer geeigneten Stelle innerhalb der Profilier- bzw. Umformstrecke (nicht dargestellt). In jedem Fall sind auch direkte Coil-zu-Coil (Fig. 3), d. h. Anlagen, bei denen ein Band 2 von einer Spule 3 abgezogen und das bearbeitete Band 2 anschließend wieder auf eine Spule 3' aufgewickelt wird, oder Coil-zu-Platine (Fig. 2) Betriebsarten möglich. Die Versorgung der erfindungsgemäßen Vorrichtung mit dem metallischen Vormaterial muss aber nicht zwingend über eine Spule 3 erfolgen. Denkbar sind auch die direkte Verarbeitung einzelner Platinen (Fig. 5) oder halbfertiger offener Profile (Fig. 6).

In den Fig. 7 bis 9 ist ein erstes Ausführungsbeispiel einer erfindungsgemäßen Walzvorrichtung 1 dargestellt, welche ein Planetenrad 9 und eine Gegenwalze 10 aufweist. Das Planetenrad 9 besteht, wie insbesondere in Fig. 9 zu sehen ist, aus zwei Planetenträgern 11, 12, welche mittels einer Passfeder 13 drehfest mit einer Antriebswelle 14 verbunden sind. Zwischen den beiden Planetenträgern 11, 12 sind an Bolzen 15 Arbeitswalzen 16 drehbar gelagert. Radial innerhalb der Arbeitswalzen 16 sind ein Abrollring 17 und ein Stützring 18 angeordnet, wobei der Stützring 18 über die Passfeder 13 drehfest mit der Antriebswelle 14 verbunden ist, wogegen der Abrollring 17 gleitend gegenüber dem Stützring 18 verdrehbar ist. Die Arbeitswalzen 16 stützen sich auf der Außenfläche 19 des Abrollrings 7 ebenfalls so ab, dass sie auf diesem gleiten können.

Wenn das Band 2 in Richtung des Pfeils 20 zwischen dem Planetenrad 9 und der Gegenwalze 10 durchgeführt wird, dreht sich das Planetenrad 9 mit den Arbeitswalzen 16 in Richtung des Pfeils 21 und somit gegen die Bewegungsrichtung des Bandes 2. Die Gegenwalze 10 hingegen dreht sich in Richtung des Pfeils 22 mit dem Band 2 mit. Die Arbeitswalzen 16 drehen sich, während sie auf dem Band 2 abrollen, in Richtung des Pfeils 23 und somit in die Gegenrichtung des Planetenrads 9.

Die Arbeitswalzen 16 erzeugen in den in den Fig. 7, 8, 9, 12 und 13 dargestellten Ausführungsbeispielen jeweils eine Nut bzw. einen Streifen 24 mit geringerer Stärke zwischen zwei Streifen 25, 26 größerer Stärke. Die Stärke und Breite der Streifen 24, 25, 26 ist allerdings beliebig, wobei auch die Anzahl von Streifen 24 mit geringerer Stärke und der Streifen 25, 26 mit größerer Stärke beliebig sein kann. So können beispielsweise zwei oder mehr Nuten bzw. Streifen 24 mit geringerer Stärke zwischen zwei oder mehr Streifen 25, 26 größerer Stärke angeordnet sein, wobei ein Streifen 24 mit geringerer Stärke auch am Rande des Bandes 2 angeordnet sein kann. Es kann beispielsweise aber auch sein, dass nur ein Streifen 24 mit geringerer Stärke neben einem einzigen Streifen 25 größerer Stärke angeordnet ist.

Da das Planetenrad 9 gegen die Bewegungsrichtung des Bandes 2 gedreht wird, wird das von den Arbeitswalzen 16 verdrängte Material einerseits zur Seite, andererseits aber auch gegen die Bewegungsrichtung des Bandes 2 verdrängt, sodass es nicht oder nur in einem geringen Ausmaß zu einer Verlängerung des gewalzten Streifens 24 in Längsrichtung bzw. Förderrichtung 20 des Bandes 2 kommt, wodurch Wellungen oder Verwerfungen des Bandes 2 vermieden oder, im Vergleich zum Stand der Technik, jedenfalls verringert werden.

Unmittelbar nach dem Planetenrad 9 und der Gegenwalze 10 kann eine profilierte Richtrolle 27 mit einer glatten Gegenrolle 28 angeordnet sein, welche Unebenheiten im gewalzten Profil glätten.

Vor dem Planetenrad 9 ist gemäß der Erfindung ein Werkzeug zum Erzeugen von Einstichen 29, 30 angeordnet sein. Diese keilförmigen Einstiche 29, 30, sowie deren Position zur Arbeitswalze 16 sind in Fig. 10 dargestellt, ermöglichen bzw. fördern das Fließen des Metalls quer zur Bandrichtung und sorgen für eine exakte Kante zwischen den Streifen 24, 25 und 26. Die Werkzeuge können die Einstiche 29, 30 spanlos, das heißt durch plastische Verformung des Bandes, oder spanabhebend erzeugen. Eine spanlose Herstellung eines Einstichs kann beispielsweise mithilfe eines Rades 31 erfolgen (siehe Fig. 16), eine spanabhebende Herstellung beispielsweise mithilfe eines Hobels 32 oder eines Fräsers 33 (beide Fig. 15). Es können auch entsprechende Werkzeuge miteinander kombiniert werden, um Einstiche in der gewünschten Form und Größe herzustellen. Die im Falle einer spanabhebenden Fertigung der Einstiche 29, 30 notwendige Entfernung der Späne erfolgt über geeignete Maßnahmen, wie z. B. Spülen oder Blasen.

In dem in den Figuren 7 bis 9 dargestellten Ausführungsbeispiel wird ein einziges Planetenrad 9 mit einer Gegenwalze 10 verwendet, um eine Nut bzw. einen Streifen 24 mit verringerter Stärke zu erzeugen. In dem in den Figuren 12 und 13 dargestellten Ausführungsbeispiel werden zwei im Großen und Ganzen gleiche Planetenräder 9 mit jeweils einer Gegenwalze 10 verwendet, entweder um eine breitere Nut 24 zu erzeugen oder um die gesamte Nut 24 oder eine Teilbreite der Nut 24 beim Walzvorgang mit dem zweiten Planetenrad 9 tiefer zu walzen als beim Walzvorgang mit dem ersten Planetenrad 9.

In Fig. 14 ist eine dritte bevorzugte Ausführungsform der Erfindung dargestellt, bei der zwei Planetenräder 9 auf gegenüberliegenden Seiten des Bandes 2 angeordnet sind, welche jeweils Nuten bzw. Streifen 24, 24' auf gegenüberliegenden Seiten des Bandes 2 erzeugen. Bei dieser Ausführungsform der Erfindung werden bevorzugt zwei profilierte Richtrollen 27 verwendet, um das gewalzte Profil zu glätten.

In Fig. 17 ist eine vierte bevorzugte Ausführungsform der Erfindung dargestellt, bei der zwei Planetenräder 9 in Förderrichtung 20 quer und hintereinander gegeneinander versetzt sind, um wie hier dargestellt einen besonders breiten, dickenreduzierten Streifen 24 zu walzen. Erneut sind die unterschiedlichen Möglichkeiten zur Anbringung der Werkzeuge 32 zur Herstellung der Einstiche 29, 29', 30 aufgezeigt. Der Einstich 29' kann sowohl unmittelbar vor (durchgezogene Linie) als auch auf Höhe der ersten Einstiche (punktierte Linie) erzeugt werden, wobei dann die gewünschte Verbreiterung des Bandes entsprechend berücksichtigt werden muss.

In Fig. 18 ist eine fünfte bevorzugte Ausführungsform der Erfindung dargestellt, bei der mit insgesamt drei Planetenrädern 9 drei Streifen 24 mit geringerer Stärke erzeugt werden, welche zwischen Streifen 25 und 26 größerer Stärke liegen.

Das in Bandlaufrichtung 20 gesehen erste Planetenrad 9 ist alleine auf einer Antriebswelle 14 angeordnet und erzeugt einen ersten mittleren Streifen 24 mit geringerer Stärke. Nach dem ersten Planetenrad 9 folgt eine erste profilierte Richtwalze 27, um das gewalzte Profil zu glätten. Nach der ersten Richtwalze 27 folgt eine weitere Antriebswelle 14, auf der nun zwei Planetenräder 9 angeordnet sind, welche jeweils eine weitere Nut 24 in Form eines Streifens mit verringerter Stärke erzeugen. Nach der zweiten Antriebswelle 14 mit den beiden Planetenrädern 9 folgt eine weitere Profilierwalze 27, welche alle drei zuvor erzeugten Streifen 24 sowie die daneben liegenden Streifen 25, 26 glätten.

Beispielhaft ist in Fig. 18 des Weiteren dargestellt, dass die Einstiche 29, 30 für die beiden (in Fig. 18) unten liegenden Streifen 24 gleichzeitig mit nebeneinanderliegenden Werkzeugen 32 hergestellt werden können. Für die Einstiche 29, 30 des in Fig. 18 oben liegenden Streifens 24 sind Werkzeuge 32 unmittelbar vor dem diesbezüglichen Planetenrad 9 angeordnet.

In Fig. 11 sind unterschiedliche Walzkörper für die Arbeitswalzen sowie deren beispielhafter Einbau in ein Planetenrad 9 dargestellt. Dabei ist zu bemerken, dass der Verschleiß der Arbeitswalzen mit zunehmender Abweichung von der zylindrischen Form (Fig. 11b, c, d) zunimmt. Um diesem verstärktem Verschleiß Rechnung zu tragen, wird in geeigneter Weise ein Kühlschmiermittel zugeführt. Der Kegelwinkel oder der Krümmungsradius der Tonnenwalze gemäß Fig. 11d ist weitgehend unbeschränkt, auch wenn am Beispiel der Kegelrolle der Kegelwinkel zu Illustrationszwecken übertrieben groß dargestellt ist. Im Fall Fig. 11c kann der Verschleiß durch zwei passende Einstiche vor der Werkzeugrolle reduziert werden.

In Fig. 19 ist der Einsatz von sowohl einem Planetenrad 9 mit zylindrischen Arbeitswalzen als auch einem mit kegelförmigen Arbeitswalzen dargestellt. Es wird dabei zuerst ein Metallband mit einem unverändert dicken Streifen 25 und einem planparallelen dünneren Randstreifen 24 hergestellt. Zu diesem Zweck wird diesmal nur ein Einstich 29 erzeugt. Im nachfolgenden Bearbeitungsschritt wird mithilfe eines Kegelrollenplanetenrads (Kegelwinkel ist zu Illustrationszwecken übertrieben dargestellt) der dickere Streifen 25 in einen dickeren Streifen 26 und einen Streifen mit kontinuierlich abnehmender Dicke 38 an der Bandkante hergestellt. In beiden Fällen geht es um die gezielte Formung der Bandkante. Der Einsatz eines Kegelrollenplanetenrads ist dabei keineswegs auf die Bandkante beschränkt. In dem illustrierten Anwendungsfall ist jedenfalls für den Streifen 38 kein vorangehender Einstich erforderlich.

Fig. 20 zeigt eine weitere bevorzugte Ausführungsform der erfindungsgemäßen Walzvorrichtung, bei der mithilfe des Planetenrads 9 und geeigneter Antriebe 39, 40 zum Zustellen des Planetenrads wie auch der vorangehenden Einstichwerkzeuge 31, 32, 33 ein planparalleler dickenreduzierter Streifen 24 mit in Laufrichtung des Bandes unterschiedlicher Dicke hergestellt wird. Zu diesem Zweck muss der Walzspalt zwischen Planetenwalzen und Gegenwalze zeitlich veränderlich maßgenau eingestellt werden. Zusätzlich muss die Eintauchtiefe des Einstichwerkzeugs zeitlich mit der Bandgeschwindigkeit 20 und der Position des Planetenrads synchronisiert werden, damit die Einstiche stets die richtige Tiefe aufweisen.

Das Walzen mit unterschiedlichen Tiefen in Bandlaufrichtung ist zwar grundsätzlich bekannt, jedoch nur über die gesamte Bandbreite mit einer ausschließlichen Streckung des Bandes. Die wesentliche Verbesserung diesbezüglich ist das Walzen eines Streifens mit gleichzeitiger Verbreiterung des Bandes, was bisher nicht möglich war. Auf diese Art und Weise kann man also Metallbänder mit über die Länge unterschiedlicher Breite herstellen, wodurch zum Beispiel bei Biegeträgern im Bereich des größten Biegemomentes ein lokal höheres Flächenträgheitsmoment erzeugt werden kann, indem das Metall an diesen Stellen weiter weg von der Biegelinie angeordnet wird.

Im Allgemeinen wird erwähnt, dass sich das Verfahren besonders auszeichnen kann, wenn der entstehende Span mittels Spülen oder Ausblasen entfernt wird.
Im Allgemeinen wird erwähnt, dass sich das Verfahren besonders auszeichnen kann, wenn das Band nach dem Walzen durch Richtwalzen geführt wird.
Im Allgemeinen wird erwähnt, dass sich das Verfahren besonders auszeichnen kann, wenn das Band bei einem nachfolgenden Walzvorgang dünner gewalzt wird als bei einem vorhergehenden Walzvorgang.
Im Allgemeinen wird erwähnt, dass sich das Verfahren besonders auszeichnen kann, wenn zwei oder mehr Einstiche entweder alle zu Beginn in einem Arbeitsgang oder jeweils erst unmittelbar vor jedem Walzvorgang hergestellt werden.

Im Allgemeinen wird erwähnt, dass sich das Verfahren besonders auszeichnen kann, wenn das Band nach jedem einzelnen Walzvorgang durch Richtwalzen geführt wird.
Im Allgemeinen wird erwähnt, dass sich das Verfahren besonders auszeichnen kann, wenn der dem Walzvorgang unterworfene Bereich vor dem Walzvorgang erwärmt wird.
Im Allgemeinen wird erwähnt, dass sich das Verfahren besonders auszeichnen kann, wenn die Erwärmung induktiv erfolgt.
Im Allgemeinen wird erwähnt, dass sich das Verfahren besonders auszeichnen kann, wenn das Band nach dem Walzen und gegebenenfalls nach dem Richten abgekühlt wird.
Im Allgemeinen wird erwähnt, dass sich das Verfahren besonders auszeichnen kann, wenn das zugeführte Band bereits zumindest teilweise profiliert oder vorgeformt wird.
Im Allgemeinen wird erwähnt, dass sich das Verfahren besonders auszeichnen kann, wenn der Walzspalt zwischen Planetenrad und Gegenwalze maßgenau über einen Antrieb eingestellt wird.
Im Allgemeinen wird erwähnt, dass sich das Verfahren besonders auszeichnen kann, wenn die Tiefe eines Einstichs maßgenau über einen Antrieb eingestellt wird. Im Allgemeinen wird erwähnt, dass sich das Verfahren besonders auszeichnen kann, wenn die Herstellung des Einstichs mit der Einstellung des Walzspalts über die Bandlaufgeschwindigkeit mithilfe der Antriebe synchronisiert erfolgt.
Im Allgemeinen wird erwähnt, dass sich das Verfahren besonders auszeichnen kann, wenn nach dem Walzvorgang das Walzgut weiter umgeformt wird.

Im Allgemeinen wird erwähnt, dass sich die Vorrichtung besonders auszeichnen kann, wenn diese einen Zwangsantrieb enthält, der das Band durch die Vorrichtung schiebt.
Im Allgemeinen wird erwähnt, dass sich die Vorrichtung besonders auszeichnen kann, wenn nach jedem oder nach dem letzten Planetenrad Richtwalzen angeordnet sind.

Im Allgemeinen wird erwähnt, dass sich die Vorrichtung besonders auszeichnen kann, wenn der Walzspalt über einen Anrieb am Planetenrad einstellbar ist.
Im Allgemeinen wird erwähnt, dass sich die Vorrichtung besonders auszeichnen kann, wenn die Eindringtiefe des Werkzeugs zur Herstellung des Einstichs über einen Antrieb einstellbar ist.
Im Allgemeinen wird erwähnt, dass sich die Vorrichtung besonders auszeichnen kann, wenn die Antriebe über die Bandlaufgeschwindigkeit synchronisiert sind.

## Patentansprüche

1. Verfahren zum Herstellen eines metallischen Bandes (2) mit wenigstens zwei in Längsrichtung des Bandes (2) verlaufenden Streifen (24, 24', 25, 26) unterschiedlicher Stärke mit Hilfe von Walzen (10, 16), zwischen denen das Band (2) durchgeführt und dabei durch einen Walzvorgang ein Streifen (24, 24') verringerter Stärke erzeugt wird, **dadurch gekennzeichnet, dass** an einem Planetenrad (9) gelagerte Arbeitswalzen (16) durch eine Drehung des Planetenrads (9) beim Walzvorgang in die der Förderrichtung (20) des Bandes (2) entgegengesetzte Richtung (21) bewegt werden.

2. Verfahren nach Anspruch 1, **dadurch gekennzeichnet, dass** die Arbeitswalzen (16) zylindrisch sind oder dass die Arbeitswalzen (16) einen in Achsrichtung kontinuierlich zu und/oder abnehmenden Durchmesser haben, vorzugsweise kegelförmig sind, oder die Arbeitswalzen (16) konkave Ausnehmungen haben, oder dass die Arbeitswalzen (16) eine konvexe Kontur aufweisen, vorzugsweise tonnenförmig sind.

3. Verfahren nach einem der Ansprüche 1 bis 2, **dadurch gekennzeichnet, dass** vor dem Walzen wenigstens ein Einstich (29, 30) im Bereich einer Abstufung zwischen zwei Streifen (24, 24', 25, 26) hergestellt wird.

4. Verfahren nach Anspruch 3, **dadurch gekennzeichnet, dass** die Einstiche (29, 30) keilförmig sind und für die beiden Flankenwinkel (α, β) gilt: α ≤ β und 0° ≤ α ≤ 15° sowie α ≤ β ≤ 50°, wobei der größere Flankenwinkel (β) auf der Seite des Streifens (24, 24') mit der geringeren Stärke liegt.

5. Verfahren nach Anspruch 3 oder 4, **dadurch gekennzeichnet, dass** die Einstiche (29, 30) die Arbeitswalzen (16) freistellen, sodass vor dem Walzen ein Spalt (s) von vorzugsweise 0,1 mm bis 1 mm zwischen Arbeitswalze (16) und dickerem Streifen (25, 26) verbleibt.

6. Verfahren nach einem der Ansprüche 3 bis 5, **dadurch gekennzeichnet, dass** der Einstich (29, 30) durch plastische Verformung des Bandes (2) oder spanabhebend hergestellt wird.

7. Verfahren nach einem der Ansprüche 1 bis 6, **dadurch gekennzeichnet, dass** das Band (2) in wenigstens zwei Walzvorgängen umgeformt, insbesondere mit entgegen der Förderrichtung (20) des Bandes (2) bewegten Arbeitswalzen (16) gewalzt, wird.

8. Verfahren nach einem der Ansprüche 1 bis 7, **dadurch gekennzeichnet, dass** das Band (2) mit zwei auf gegenüber liegenden Seiten des Bandes (2) angeordneten Arbeitswalzen (16) gewalzt wird.

9. Verfahren nach einem der Ansprüche 7 bis 8, **dadurch gekennzeichnet, dass** das Band (2) in seitlich versetzten Bereichen gewalzt wird.

10. Verfahren nach einem der Ansprüche 1 bis 9, **dadurch gekennzeichnet, dass** ein Streifen (24, 24') mit verringerter Stärke auf beiden Seiten von Streifen (25, 26) mit größerer Stärke begrenzt wird.

11. Verfahren nach einem der Ansprüche 1 bis 10, **dadurch gekennzeichnet, dass** ein Streifen (24) mit sich in Bandlaufrichtung verändernder Stärke erzeugt wird.

12. Vorrichtung zum Herstellen eines metallischen Bandes (2) mit wenigstens zwei in Längsrichtung des Bandes (2) verlaufenden Streifen (24, 24', 25, 26) unterschiedlicher Stärke mit Walzen (10, 16), zwischen denen im Betrieb das Band (2) durchgeführt und dabei durch einen Walzvorgang wenigstens ein Streifen (24, 24') verringerter Stärke erzeugt wird, wobei Arbeitswalzen (16) an wenigstens einem Planetenrad (9) gelagert sind und das Planetenrad (9) eine Drehrichtung (21) aufweist, die beim Walzvorgang der Förderrichtung (20) des Bandes (2) entgegengesetzt ist, und mit einem Antrieb zum Fördern des Bandes (2) durch die Walzen (10, 16), **dadurch gekennzeichnet, dass** in Förderrichtung (20) des Bandes (2) vor dem Planetenrad (9) ein Werkzeug (31, 32, 33) zum Erzeugen eines Einstichs (29, 30) angeordnet ist.

13. Vorrichtung nach Anspruch 12, **dadurch gekennzeichnet, dass** zwei oder mehr Planetenräder (9) in Förderrichtung (20) des Bandes (2) hintereinander angeordnet sind und/oder quer zur Förderrichtung (20) des Bandes (2) auf einer Welle angeordnet und/oder quer zur Förderrichtung (20) des Bandes (2) auf mehreren in Förderrichtung (20) aufeinanderfolgenden Wellen nebeneinander angeordnet sind.

14. Vorrichtung nach Anspruch 12 bis 13, **dadurch gekennzeichnet, dass** zwei Planetenräder (9) an gegenüberliegenden Seiten des Bandes (2) angeordnet sind.

15. Vorrichtung nach einem der Ansprüche 12 bis 14, **dadurch gekennzeichnet, dass** in Förderrichtung (20) des Bandes (2) vor dem ersten von mehreren hintereinander angeordneten Planetenrädern (9) ein Werkzeug (31, 32, 33) zum Erzeugen eines Einstichs (29, 30) angeordnet ist.

16. Vorrichtung nach Anspruch 15, **dadurch gekennzeichnet, dass** vor jedem Planetenrad (9), das nicht exakt in der Spur eines vorgesetzten Planetenrads (9) läuft, ein Werkzeug (31, 32, 33) zum Erzeugen eines Einstichs (29, 30) angeordnet ist.

17. Vorrichtung nach einem der Ansprüche 12 bis 16, **dadurch gekennzeichnet, dass** das Werkzeug zum Erzeugen eines Einstichs (29, 30) ein Rad (31) ist oder das Werkzeug zum Erzeugen eines Einstichs (29, 30) ein spanabhebendes Werkzeug, beispielsweise ein Fräser (33) oder ein Hobel (32), ist.

18. Vorrichtung nach einem der Ansprüche 12 bis 17, **dadurch gekennzeichnet, dass** sich die Arbeitswalzen (16) radial nach innen an einem Abrollring (17) abstützen.

19. Vorrichtung nach Anspruch 18, **dadurch gekennzeichnet, dass** der Abrollring (17) gleitend auf einem Stützring (18) gelagert ist, der drehfest mit einer Antriebswelle (14) des Planetenrads (9) verbunden ist.

20. Vorrichtung nach einem der Ansprüche 12 bis 19, **dadurch gekennzeichnet, dass** ein Walzspalt zwischen den Arbeitswalzen (16) und einer Gegenwalze (10) oder einander gegenüberliegenden Arbeitswalzen (16) während des Walzvorganges einstellbar ist.

## Claims

1. Process for manufacturing a metal band (2) with at least two strips (24, 24', 25, 26) running in a longitudinal direction of the band (2) of differing thickness using rollers (10, 16), between which the band (2) is guided through and thereby a strip (24, 24') of reduced thickness is generated by a rolling process, **characterised in that** working rollers (16) supported on a planetary gear (9) are moved by rotating the planetary gear (6) in the rolling process in the direction (21) opposite to the conveying direction (20) of the band (2).

2. Process according to claim 1, **characterised in that** the working rollers (16) are cylindrical or that the working rollers (16) exhibit a continuously increasing or decreasing diameter in the axial direction, are preferably conical, or the working rollers (16) exhibit concave recesses, or that the working rollers (16) embody a convex contour, and are preferably barrel-shaped.

3. Process according to any one of claims 1 to 2, **characterised in that**, before rolling, at least one cut-in (29, 30) is produced in the region of a step between two strips (24, 24', 25, 26).

4. Process according to claim 3, **characterised in that** the cut-ins (29, 30) are wedge-shaped and α ≤ β and 0° ≤ α ≤ 15° and α ≤ β ≤ 50° apply for both flank angles (α, β), wherein the greater flank angle (β) is situated on the side of the strip (24, 24') with the smaller thickness.

5. Process according to claim 3 or 4, **characterised in that** the cut-ins (29, 30) release the working rollers (16), so that in front of the roller a gap (s) remains of preferably 0.1 mm to 1 mm between the working roller (16) and thicker strip (25, 26).

6. Process according to any one of claims 3 to 5, **characterised in that** the cut-in (29, 30) is produced by plastic deformation of the band (2) or removes chips.

7. Process according to any one of claims 1 to 6, **characterised in that** the band (2) is deformed in at least two rolling processes, more particularly rolling with the working rollers (16) moved in the direction opposite to the conveying direction (20) of the band (2).

8. Process according to any one of claims 1 to 7, **characterised in that** the band (2) is rolled with two working rollers (16) arranged on opposite sides of the band (2).

9. Process according to any one of claims 7 to 8, **characterised in that** the band (2) is rolled in areas that are offset to the side.

10. Process according to any one of claims 1 to 9, **characterised in that** a strip (24, 24') with reduced thickness is delimited on both sides by strips (25, 26) with larger thickness.

11. Process according to any one of claims 1 to 10, **characterised in that** a strip (24) is generated with a thickness changing in the direction of running of the band.

12. Device for manufacturing a metal band (2) with at least two strips (24, 24', 25, 26) of different thickness running in the longitudinal direction of the band (2) with rollers (10, 16), between which in operation of the band (2) they are guided through and therefore by a rolling process at least one strip (24, 24') of reduced thickness is produced, wherein working rollers (16) are supported on at least one planetary gear (9) and the planetary gear (9) embodies a direction of rotation (21) that is opposite to the conveying direction (20) of the band (2) during the rolling process, and with a drive for conveying the band (2) through the rollers (10, 16), **characterised in that** in conveying direction (20) of the band (2) in front of the planetary gear (9) a tool (31, 32, 33) is arranged for producing a cut-in (29, 30).

13. Device according to claim 12, **characterised in that** the two or more planetary gears (9) are arranged one behind the other in the conveying direction of the band (2) and/or arranged transverse to the conveying direction (20) of the band (2) on a shaft and/or are arranged mutually adjacent, transverse to the conveying direction (20) of the band (2) of several shafts one after the other in the conveying direction (20).

14. Device according to any one of claims 12 to 13, **characterised in that** two planetary gears (9) are arranged on opposite sides of the band (2).

15. Device according to any one of claims 12 to 14, **characterised in that**, in the conveying direction (20) of the band (2), in front of the first of several planetary gears (9) arranged one after the other, a tool (31, 32, 33) for producing a cut-in (29, 30) is arranged.

16. Device according to claim 15, **characterised in that**, before each planetary gear (9), that does not run exactly in the track of a downstream planetary gear (9), a tool (31, 32, 33) for producing a cut-in (29, 30) is arranged.

17. Device according to any one of claims 12 to 16, **characterised in that** the tool for producing a cut-in (29, 30) is a wheel (31) or the tool for producing a cut-in (29, 30) is a chip-removing tool, for example, a milling cutter (33) or a plane (32).

18. Device according to any one of claims 12 to 17, **characterised in that** the working rollers (16) support an unwinding ring (17) radially inwards.

19. Device according to claim 18, **characterised in that** the unwinding ring (17) is supported on a supporting ring (18) so that it can slide, said supporting ring (18) being connected to a drive shaft (14) of the planetary gear (9) so that it cannot rotate.

20. Device according to any one of claims 12 to 19, **characterised in that** a rolling gap is adjustable between the working rollers (16) and a counter-roller (10) or working rollers (16) situated mutually opposite during the rolling process.

## Revendications

1. Procédé de fabrication d'un ruban métallique (2) avec au moins deux bandes (24, 24', 25, 26) de différentes épaisseurs allongées dans la direction du ruban (2), à l'aide de cylindres (10, 16) entre lesquels est créé le ruban (2) et est produite une bande (24, 24') d'épaisseur réduite par un processus de laminage, **caractérisé en ce que** des cylindres de travail (16) disposés au niveau d'un engrenage planétaire (9) sont mis en mouvement par une rotation de l'engrenage planétaire (9) au cours du processus de laminage dans la direction (21) inverse de la direction d'avancement (20) du ruban (2).

2. Procédé selon la revendication 1, **caractérisé en ce que** les cylindres de travail (16) sont cylindriques ou **en ce que** les cylindres de travail (16) ont un diamètre continument croissant et/ou continument décroissant dans la direction de leur axe, sont de préférence coniques, ou **en ce que** les cylindres de travail (16) ont des évidements concaves, ou **en ce que** les cylindres de travail (16) présentent un contour convexe, de préférence sont en forme de tonneau.

3. Procédé selon une des revendications 1 à 2, **caractérisé en ce qu'**avant le cylindre, au moins une encoche (29, 30) est créée dans la zone d'un étagement entre deux rubans (24, 24', 25, 26).

4. Procédé selon la revendication 3, **caractérisé en ce que** les encoches (29, 30) sont en forme biseautée, et **en ce que** pour les deux angles latéraux (α, β), on a α ≤ β et 0° ≤ α ≤ 15° ainsi que α ≤ β ≤ 50°, le plus grand angle latéral (β) étant sur le côté de la bande (24, 24') de plus faible épaisseur.

5. Procédé selon la revendication 3 ou 4, **caractérisé en ce que** les encoches (29, 30) libèrent les cylindres de travail (16) dès lors qu'avant le cylindre, il subsiste un interstice (s) de préférentiellement 0,1 mm à 1 mm entre le cylindre de travail (16) et la bande la plus épaisse (25, 26).

6. Procédé selon une des revendications 3 à 5, **caractérisé en ce que** l'encoche (29, 30) est créée par déformation plastique du ruban (2) ou par enlèvement de copeaux.

7. Procédé selon une des revendications 1 à 6, **caractérisé en ce que** le ruban (2) est déformé en au moins deux procédés de laminage, en particulier est laminé avec des cylindres de travail (16) mus en sens inverse de l'avancement (20) du ruban (2).

8. Procédé selon une des revendications 1 à 7, **caractérisé en ce que** le ruban (2) est laminé avec deux cylindres de travail (16) disposés sur des faces opposées du ruban (2).

9. Procédé selon une des revendications 7 à 8, **caractérisé en ce que** le ruban (2) est laminé dans des zones décalées latéralement.

10. Procédé selon une des revendications 1 à 9, **caractérisé en ce qu'**une bande (24, 24') de plus petite épaisseur est délimitée des deux côtés par des bandes (25, 26) de plus grande épaisseur.

11. Procédé selon une des revendications 1 à 10, **caractérisé en ce qu'**une bande (24) est créée avec une épaisseur variable sur la longueur.

12. Dispositif de fabrication d'un ruban métallique (2) avec au moins deux bandes (24, 24', 25, 26) de différentes épaisseurs allongées dans la direction du ruban (2), à l'aide de cylindres (10, 16) entre lesquels est créé le ruban (2) et est produite une bande (24, 24') d'épaisseur réduite par un processus de laminage, où des cylindres de travail (16) sont disposés au niveau d'un engrenage planétaire (9) et l'engrenage planétaire (9) présente un mouvement de rotation (21) qui est opposé à la direction d'avancement (20) du ruban (2) pendant le processus de laminage et avec un entraînement pour déplacer le ruban (2) à travers les cylindres (10, 16), caractérisé en ce dans la direction d'avancement (20) du ruban (2) qu'avant l'engrenage planétaire (9) est disposé un outil (31, 32, 33) pour produire une encoche (29, 30).

13. Dispositif selon la revendication 12, **caractérisé en ce qu'**au moins deux engrenages planétaires (9) sont disposés dans la direction d'avancement (20) du ruban (2) les uns derrière les autres, et/ou sont disposés transversalement à la direction d'avancement (20) du ruban (2) sur un arbre, et/ou sont disposés transversalement à la direction d'avancement (20) du ruban (2) sur plusieurs arbres successifs dans la direction d'avancement (20) les uns à côté des autres.

14. Dispositif selon la revendication 12 à 13, **caractérisé en ce que** deux engrenages planétaires (9) sont disposés sur des faces opposées du ruban (2).

15. Dispositif selon une des revendications 12 à 14, **caractérisé en ce que** dans la direction d'avancement (20) du ruban (2), avant le premier de plusieurs engrenages planétaires (9) disposés les uns après les autres, il est disposé un outil (31, 32, 33) pour produire une encoche (29, 30).

16. Dispositif selon une des revendications 15, **caractérisé en ce que** en face de chaque engrenage planétaire (9), qui ne se déplace pas exactement dans la trajectoire d'un engrenage planétaire (9) supérieur, un outil outil (31, 32, 33) de génération d'une perforation (29, 30) est disposé.

17. Dispositif selon une des revendications 12 à 16, **caractérisé en ce que** l'outil de création d'encoche (29, 30) est une roue (31) ou **en ce que** l'outil de création d'encoche (29, 30) est un outil d'enlèvement de copeaux, par exemple une fraise (33) ou un rabot (32).

18. Dispositif selon une des revendications 12 à 17, **caractérisé en ce que** les cylindres de travail (16) s'appuient radialement vers l'intérieur sur un anneau de roulement (17).

19. Dispositif selon la revendication 18, **caractérisé en ce que** l'anneau de roulement (17) est disposé de façon glissante sur un anneau de support (18) lié solidairement à un arbre de transmission (14) de l'engrenage planétaire (9).

20. Dispositif selon une des revendications 12 à 19, **caractérisé en ce qu'**un intervalle entre les cylindres de travail (16) et un contre-rouleau (10) ou entre des cylindres de travail opposés (16) est réglable pendant le processus de laminage.
